# EUROPÄISCHE PATENTSCHRIFT

(11) **EP 1 326 682 B1**
(45) Veröffentlichungstag und Bekanntmachung des Hinweises auf die Patenterteilung: **03.08.2005**
(21) Anmeldenummer: 01969122.9
(22) Anmeldetag: 03.10.2001
(51) Int. Cl.: A62B 35/00

(54) **SCHUTZAUSRÜSTUNGSGURTE, INSBESONDERE PERSÖNLICHE SCHUTZAUSRÜSTUNGSGURTE UND KLETTERGURTE**
PROTECTIVE HARNESS, ESPECIALLY PERSONAL PROTECTIVE HARNESS OR CLIMBING HARNESS
CEINTURES DE PROTECTION, NOTAMMENT CEINTURES DE PROTECTION PERSONNELLES ET CEINTURES DE RETENUE

(30) Priorität: 06.10.2000 CH 197000
(43) Veröffentlichungstag der Anmeldung: 16.07.2003
(73) Patentinhaber: Mammut Tec AG, 5703 Seon (CH)
(72) Erfinder: HESS, Ruedi, CH-5306 Tegerfelden (CH)
(74) Vertreter: Becker, Konrad, Dr.
(86) Internationale Anmeldenummer: PCT/CH2001/000593
(87) Internationale Veröffentlichungsnummer: WO 2002/028482

(56) Entgegenhaltungen:
- DE-A- 3 532 011
- DE-U- 29 919 016
- FR-A- 2 580 182
- US-A- 2 960 180

## Beschreibung

Die Erfindung betrifft Schutzausrüstungsgurte, insbesondere persönliche Schutzausrüstungsgurte und Klettergurte gemäss Patentanspruch 1 sowie deren Verwendung gemäss Patentansprüchen 13 und 14.

Schutzausrüstungsgurte finden im Bergsport und im Arbeitsschutz ganz allgemein Anwendung.

Nach der US 5,145,027 ist ein Klettergeschirr bekannt, das beim Freiklettern oder bei Höhlenbegehungen verwendet wird. Zwei verstellbare Beinschlaufen werden mit einem Gürtelteil mittels einem Zentralverschluss zur Schutzausrüstung zusammengefügt. Beinschlaufen und Gürtelteil bestehen aus einem hochfesten, relativ schmalen Bandmaterial. Beim Tragen liegen diese Materialien dicht an, sodass vor allem beim längeren Tragen der Tragkomfort stark beeinträchtigt wird, da die Auflageflächen nicht luftdurchlässig sind.
Dieser mangelhafte Tragkomfort bei längerem Tragen ist nachteilig und bei einer Vielzahl von persönlichen Schutzausrüstungsgurten anzutreffen.

Es ist die Aufgabe der vorliegenden Erfindung, eine Schutzausrüstungsgurte vorzuschlagen, bei der die tragenden Elemente durch die Einfassbänder gebildet werden, sodass die Polsterung ausschliesslich auf eine optimale Luftdurchlässigkeit ausgelegt werden kann, wodurch die erwähnten Nachteile behoben werden.
Eine weitere Aufgabe besteht im Aufzeigen verschiedener Verwendungen einer derartigen Schutzausrüstungsgurte.

Erfindungsgemäss wird diese Aufgabe mit einer Schutzausrüstungsgurte gemäss dem Wortlaut nach Patentanspruch 1 gelöst und mit einer Verwendung gemäss dem Wortlaut nach Patentansprüchen 13 und 14.

Die Erfindung wird im Folgenden anhand der Zeichnung näher erläutert. Es zeigen:
- Fig. 1: Schematischer Aufbau der erfindungsgemässen Schutzausrüstungsgurte
- Fig. 2: Schematische Teilansicht eines Lendenteils mit tragenden Einfassbändern und Schnallenbereich
- Fig. 3: Ausschnitt aus einer Polsterung mit röhrchenähnlichem Gewebe
- Fig. 4: Erstes Ausführungsbeispiel eines Gurtes mit Einfassbändern abgedeckt durch tragende Bänder, Breit/Schmal-Gurte im Schnallenbereich und ohne verstärkte Polsterung
- Fig. 5: Zweites Ausführungsbeispiel eines Gurtes mittragenden Einfassbändern und Verstärkungen in der Polsterung

Fig. 1 zeigt den schematischen Aufbau der erfindungsgemässen Schutzausrüstungsgurte.
Die erfindungsgemässe Schutzausrüstungsgurte 10 weist einen Lendenteil 1 und zwei Beinteile 2, 2' auf, die über Mittel zur Verbindung 3, 3', 4 miteinander verbunden sind. Der Lendenteil 1 besteht aus einer Polsterung 6, die von tragenden Einfassbändern 8 umgeben, bzw. eingefasst ist. Die Einfassbänder bilden gleichzeitig die tragenden Elemente der Schutzausrüstungsgurte, während die Polsterung kein tragendes Element mehr zu sein braucht, da diese Funktion vollumfänglich von den Einfassbändern gewährleistet wird. Im weiteren weist der Lendenteil 1 einen Schnallenbereich 20 auf, der sich am einen Ende des Lendenteils befindet und mit einer bekannten Schnalle 11 versehen ist, durch die ein an der Polsterung 6 am anderen Ende des Lendenteils befestigtes Riementeil 12 geschlauft wird. Auf jeder Seite des Lendenteils befindet sich eine Materialtragschlaufe 13,14 bekannter Art.
Die Beinteile 2, 2' bestehen aus Polsterungen 5, 5', die von tragenden Einfassbändern 7, 7' umgeben, bzw. eingefasst sind. Die Einfassbänder 7,7' bilden auch hier gleichzeitig die tragenden Elemente der Schutzausrüstungsgurte, während die Polsterungen 5, 5' keine tragenden Elemente mehr zu sein brauchen, da diese Funktion vollumfänglich von den Einfassbändern gewährleistet wird.
Die Polsterung 5, 5', 6 besteht aus einem atmungsaktiven Material, sodass die Luftdurchlässigkeit und damit der Tragkomfort gewährleistet ist. Sie besteht aus einem Abstandsgewirke, Abstandsgewebe, Abstandsgeflecht oder einer netzartigen Polsterung und ist luftdurchlässig.
Die Polsterung weist eine eigene Quersteifigkeit oder eine stellenweise Querversteifung auf, sodass sich der Gurt auf der ganzen Breite auch unter der Last oder Spannung der Einfassbänder formstabil verhält. Die Einfassbänder wirken dabei gleichzeitig als Tragbänder, wobei sich die Polsterung nicht faltet oder wellt. Die Polsterung ist zudem
frei von Zwischennähten, wodurch sie sich von den bekannten Stepp-Geweben, wie sie in Decken vielfach verwendet werden, unterscheidet. Sie weist eine Dicke von weniger als 30 mm, vorzugsweise von 20 mm, auf und ist frei von einer tragenden Gurte oder einem tragenden Gewebe. Dadurch ist die Voraussetzung für einen grossflächigen atmungsaktiven Bereich gegeben.
Die Polsterung ist im allgemeinen mit den Einfassbändern 7, 7', 8 vernäht. Über den Einfassbändern können sich aber auch Tragbänder befinden, die mit den Einfassbändern ihrerseits und mit der Polsterung vernäht sind. Besonders vorteilhaft bieten sich Einfassbänder an, die als Tragbänder vorgesehen sind und mit einem Breit/Schmal-Gewebe vernäht vorliegen, das in eine Standard-Schnalle von 20 - 50 mm Breite passt. Als Materialien für die Einfassbänder dienen hochfeste, synthetische Materialien wie Polyethylen und Polyamid, wie etwa DYNEEMA (Fa. DSM, Holland).

Fig. 2 zeigt eine schematische Teilansicht eines Lendenteils mit tragenden Einfassbändern, Breit/Schmal-Gurte im Schnallenbereich und mit Verstärkungen im Polsterungsbereich.
Der Lendenteil 1 mit Polsterung 6 weist die Einfassbänder 8, 8' auf, die die Polsterung umgeben und mit dieser über Nähte 15,15' vernäht sind. Die Einfassbänder 8, 8' sind so ausgelegt, dass sie sämtliche Tragkräfte übemehmen können, was mit den beiden Doppelpfeilen 16, 16' angedeutet ist.
Im Schnallenbereich 20 sind die beiden Einfassbänder 8, 8 zu einem Breit/Schmal-Gewebe zusammengeführt, auf welchem die Schnalle 11 befestigt ist.
Die Polsterung 5, 5', 6 weist eine Sandwichstruktur auf, die aus mindestens zwei luftdurchlässigen, nicht abgeschlossenen, monofilen Gewebestrukturen besteht, die durch ein röhrchenähnliches Gebilde quersteif ist und zusammengehalten wird. Diese Verstärkungen im Polsterungsbereich beeinträchtigen die Atmungsaktivität aber in keiner Weise.

Fig. 3 zeigt einen Ausschnitt aus einer Polsterung mit röhrchenähnlichem Gewebe. Ein Gewebe 30 besteht aus einer Anordnung von Kettfäden 21, die als Monofil-Fasern vorliegen und die mit den Schussfäden 22 derart ein Gewebe bilden, dass sogenannte röhrchenartige Gebilde 23 entstehen. Diese zeichnen sich durch eine besondere Steifigkeit in Richtung der Kettfäden aus, wobei die Röhrchen Durchmesser von 3 - 4 mm aufweisen. Das Gewebe 30 wird mit Einfassbändern 8 vernäht und vielfach mit einem Mesh-Gewebe abgedeckt, um den Tragkomfort zu erhöhen. Das Mesh-Gewebe wirkt dabei wie ein Sieb und beeinträchtigt die Luftdurchlässigkeit nicht.

Im weiteren werden Ausführungsbeispiele beschrieben, die im wesentlichen dem Aufbau einer Schutzausrüstungsgurte gemäss Fig. 1 entsprechen.

Fig. 4 zeigt ein erstes Ausführungsbeispiel eines Gurtes mit Einfassbändern abgedeckt durch tragende Bänder, Breit/Schmal-Gurte im Schnallenbereich und ohne verstärkte Polsterung.
Der Lendenteil 1 mit Polsterung 6 weist Einfassbänder auf, über die Tragbänder 17, 17' mittels Doppelnähten 18, 18' genäht sind. Diese verbinden die Polsterung 6, die hier ohne Verstärkung vorliegt. Im Schnallenbereich 20 sind die beiden Tragbänder 17, 17' zu einem Breit/Schmal-Gewebe 19 zusammengeführt, auf welchem die Schnalle 11 befestigt ist. Die Tragbänder 17, 17' sind so ausgelegt, dass sie sämtliche Tragkräfte übemehmen können gemäss den bestehenden Normvorschriften für die Zulassung von persönlichen Schutzäusrüstungsgurten.

Fig. 5 zeigt ein zweites Ausführungsbeispiel eines Gurtes mit tragenden Einfassbändern und Verstärkungen in der Polsterung.
Der Lendenteil 1 mit Polsterung 6 weist Einfassbänder 8, 8' auf, die mit Nähten 15, 15' mit der Polsterung vernäht sind. Die Polsterung 6 weist hier eine Verstärkung 25 auf, um die Quersteifigkeit zu erhöhen und aus ästhetischen Gründen. Diese Verstärkung besteht aus einem Laminat von synthetischen Materialien.

Polsterungen, wie sie in den Fig. 2 bis 5 beschrieben wurden, gelangen auch in den Beinteilen zur Anwendung. Die grossen Vorteile der Atmungsaktivität kommen aber vor allem im Lendenteil zur Geltung.

Derartige Schutzausrüstungsgurte finden Verwendung als Sicherheitsgurte für Mastbauer, Dachdecker, Gerüstbauer und Fensterreiniger und dergleichen, aber auch als Sicherheitsgurte im Bergsport, insbesondere als Klettergurte und als Rettungsgurte.

## Patentansprüche

1. Schutzausrüstungsgurte, insbesondere persönliche Schutzausrüstungsgurte und Klettergurte, umfassend ein Lendenteil, zwei Beinteile und Verbindungsteile zwischen dem Lendenteil und den Beinteilen, **dadurch gekennzeichnet, dass** die Schutzausrüstungsgurte (10) aus einem Lendenteil (1) und aus Beinteilen (2, 2') bestehen, die über Mittel zur Verbindung (3, 3', 4) derselben verbunden sind, dass der Lendenteil (1) aus einer Polsterung (6) und aus Einfassbändern (8) bestehen, wobei die Einfassbänder die Polsterung einfassen und gleichzeitig die tragenden Elemente der Gurte bilden.

2. Schutzausrüstungsgurte nach Anspruch 1, **dadurch gekennzeichnet, dass** die Beinteile (2, 2') aus einer Polsterung (5, 5') und aus Einfassbändern (7, 7') bestehen, wobei die Einfassbänder die Polsterung einfassen und gleichzeitig die tragenden Elemente der Gurte bilden.

3. Schutzausrüstungsgurte nach Anspruch 1 oder 2, **dadurch gekennzeichnet, dass** die Polsterung (5, 5', 6) eine eigene Quersteifigkeit oder eine stellenweise Querversteifung aufweist, sodass der Gurt auf der ganzen Breite auch unter der Last oder Spannung der Einfassbänder, sich formstabil verhält, wobei die Polsterung frei von Zwischennähten ist.

4. Schutzausrüstungsgurte nach einem der Ansprüche 1 - 3, **dadurch gekennzeichnet, dass** sich über den Einfassbändern (7, 7', 8) Tragbänder befinden, die mit den Einfassbändern vernäht sind.

5. Schutzausrüstungsgurte nach einem der Ansprüche 1 - 4, **dadurch gekennzeichnet, dass** die Polsterung (5, 5', 6) aus einem atmungsaktiven Material besteht, sodass die Luftdurchlässigkeit und damit der Tragkomfort gewährleistet ist.

6. Schutzausrüstungsgurte nach Anspruch 5, **dadurch gekennzeichnet, dass** das atmungsaktive Material ein Anstandsgewebe ist, das aus synthetischen Monofil-Garnen besteht, die röhrchenähnlich verwoben sind.

7. Schutzausrüstungsgurte nach Anspruch 6, **dadurch gekennzeichnet, dass** die Monofil-Game aus Polyester, Polyamid oder Polypropylen bestehen.

8. Schutzausrüstungsgurte nach einem der Ansprüche 1-7, **dadurch gekennzeichnet, dass** die Polsterung (5, 5', 6) aus einem Abstandsgewirke, Abstandsgewebe, Abstandsgeflecht oder einer netzartigen Polsterung besteht und luftdurchlässig ist.

9. Schutzausrüstungsgurte nach einem der Ansprüche 1 - 8, **dadurch gekennzeichnet, dass** die Polsterung (5, 5', 6) eine Sandwichstruktur aufweist, die aus mindestens zwei luftdurchlässigen, nicht abgeschlossenen, monofilen Gewebestrukturen besteht, die durch ein röhrchenähnliches Gebilde quersteif ist und zusammengehalten wird.

10. Schutzausrüstungsgurte nach einem der Ansprüche 1 - 9, **dadurch gekennzeichnet, dass** die Polsterung (5, 5', 6) eine Dicke von weniger als 30 mm, vorzugsweise von 20 mm, aufweist.

11. Schutzausrüstungsgurte nach einem der Ansprüche 1 - 10, **dadurch gekennzeichnet, dass** die Polsterung (5, 5', 6) nicht abgedeckt, bzw. frei von einer tragenden Gurte oder einem tragenden Gewebe vorliegt.

12. Schutzausrüstungsgurte nach einem der Ansprüche 1 - 11, **dadurch gekennzeichnet, dass** die Einfassbänder (7, 7', 8), die als Tragbänder vorgesehen sind, mit einem Breit/Schmal-Gewebe vernäht vorliegen, das in eine Standard-Schnalle von 20-50 mm Breite passt.

13. Verwendung der Schutzausrüstungsgurte nach einem der Ansprüche 1 - 12 als Sicherheitsgurte für Mastbauer, Dachdecker, Gerüstbauer und Fensterreiniger.

14. Verwendung der Schutzausrüstungsgurte nach einem der Ansprüche 1 - 12 als Sicherheitsgurte im Bergsport, insbesondere als Klettergurte und als Rettungsgurte.

## Claims

1. Protective harness, especially a personal protective harness and climbing harness, comprising a lumbar part, two leg parts and interlinking means between the lumbar part and the leg parts, wherein the protective harness (10) consists of a lumbar part (1) and of leg parts (2, 2') which are interlinked via means (3, 3', 4) for interlinking said lumbar and leg parts, wherein the lumbar part (1) consist of a padded element (6) and edge straps (8), said edge straps bordering the padded element and simultaneously constituting the supporting elements of the harness.

2. Protective harness as claimed in claim 1, wherein the leg parts (2, 2') consist of a padded element (5, 5') and of edge straps (7, 7'), said edge straps bordering the padded element and simultaneously constituting the supporting elements of the harness.

3. Protective harness as claimed in claim 1 or 2, wherein the padded element (5, 5', 6) has its own transverse stiffness or intermittent transverse stiffness such that the harness maintains a stable form over the entire width even under load or strain of the edge straps, the padded element being free of intermediate seams.

4. Protective harness as claimed in any one of claims 1 - 3, wherein carrying straps are situated over the edge straps (7, T, 8) which are sewn together with the edge straps.

5. Protective harness as claimed in any one of claims 1 - 4, wherein the padded element (5, 5', 6) consists of an actively breathing material for the assurance of air permeability and consequently of the carrying comfort.

6. Protective harness as claimed in claim 5, wherein the actively breathing material is a spacer fabric consisting of synthetic monofil yarns which are woven in tube-like shape.

7. Protective harness as claimed in claim 6, wherein the monofil yarns consist of polyester, polyamide or polypropylene.

8. Protective harness as claimed in any one of claims 1 - 7, wherein the padded element (5, 5', 6) consists of a spacer knitted, woven or plaited fabric or a net-like padded element and is permeable to air.

9. Protective harness as claimed in any one of claims 1-8, wherein the padded element (5, 5', 6) has a sandwich structure consisting of at least two air-permeable, non-hermetically sealed monofil fabric structures which is transversely stable and held together by a tube-like structure.

10. Protective harness as claimed in any one of claims 1 - 9, wherein the padded element (5, 5', 6) has a thickness of less than 30 mm, preferable 20 mm.

11. Protective harness as claimed in any one of claims 1 - 10, wherein the padded element (5, 5', 6) is not covered or is present free of a carrying strap or of a carrying fabric.

12. Protective harness as claimed in any one of claims 1 - 11, wherein the edge straps (7, 7', 8) which are provided as carrying straps are present with a wide/narrow fabric which fits into a standard buckle of a width of 20 - 50 mm.

13. Use of the protective harness as claimed in any one of claims 1 - 12 as safety harnesses for mast builders, roofers, scaffold builders and window cleaners.

14. Use of the protective harness as claimed in any one of claims 1 - 12 as a safety harness in mountain sports, in particular as a climbing and rescue harness.

## Revendications

1. Baudrier, servant notamment comme équipement de protection et d'escalade individuel, comprenant une ceinture, deux sangles de cuisses et des liens entre la ceinture et les sangles de cuisses, **caractérisé par le fait que** le baudrier (10) est composé d'une ceinture (1) et de sangles de cuisses (2, 2'), lesquelles sont reliées à la ceinture par des liens (3, 3', 4), que la ceinture (1) est composée d'un rembourrage (6) et de galons (8), les galons bordant le rembourrage et formant en même temps les éléments porteurs du baudrier.

2. Baudrier selon la revendication 1, **caractérisé par le fait que** les sangles de cuisses (2, 2') se composent d'un rembourrage (5, 5') et de galons (7, 7'), les galons bordant le rembourrage et formant en même temps les éléments porteurs du baudrier.

3. Baudrier selon la revendication 1 ou 2, **caractérisé par le fait que** le rembourrage (5, 5', 6) présente une raideur transversale ou, par endroits, un renfort transversal de sorte que la forme du baudrier reste stable sur toute la largeur pour résister aux charges ou tensions des galons, le rembourrage étant réalisé sans points intermédiaires.

4. Baudrier selon une des revendications 1-3, **caractérisé par le fait que** les galons (7, 7', 8) sont recouverts de bandes porteuses cousues avec les galons.

5. Baudrier selon une des revendications 1-4, **caractérisé par le fait que** le rembourrage (5, 5', 6) se compose d'un matériau atmoactif de sorte à garantir la perméabilité à l'air et ainsi le confort d'utilisation.

6. Baudrier selon la revendication 5, **caractérisé par le fait que** le matériau atmoactif est un tissu 3D composé de fils monofilaires synthétiques cousus ensemble sous forme de tube.

7. Baudrier selon la revendication 6, **caractérisé par le fait que** les fils monofilaires se composent de polyester, polyamide ou polypropylène.

8. Baudrier selon une des revendications 1-7, **caractérisé par le fait que** le rembourrage (5, 5', 6) perméable à l'air est composé de mailles 3D, de tissu 3D, de tissage 3D ou d'un rembourrage réticulé.

9. Baudrier selon une des revendications 1-8, **caractérisé par le fait que** le rembourrage (5, 5', 6) présente une structure sandwich composée d'au moins deux structures de tissu perméables à l'air, non scellées hermétiquement et monofilaires présentant une raideur transversale obtenue par des tissus enroulés en forme de tube.

10. Baudrier selon une des revendications 1-9, **caractérisé par le fait que** le rembourrage (5, 5', 6) présente une épaisseur inférieure à 30 mm, de préférence de 20 mm.

11. Baudrier selon une des revendications 1-10, **caractérisé par le fait que** le rembourrage (5, 5', 6) n'est pas recouvert ou sans sangle porteuse ou tissu porteur.

12. Baudrier selon une des revendications 1-11, **caractérisé par le fait que** les galons (7, 7', 8) prévus comme bandes porteuses sont cousus avec un tissu large/étroit susceptible de passer dans une boucle standard d'une largeur de 20 à 50 mm.

13. Utilisation du baudrier selon une des revendications 1-12 comme équipement de protection pour constructeurs de mâts, couvreurs, constructeurs d'échafaudages et nettoyeurs de fenêtres.

14. Utilisation du baudrier selon une des revendications 1-12 comme équipement de protection en sport de montagne, en particulier comme ceinture d'escalade et comme ceinture de sauvetage.
